# EUROPÄISCHE PATENTSCHRIFT

(11) **EP 4 074 574 B1**
(45) Veröffentlichungstag und Bekanntmachung des Hinweises auf die Patenterteilung: **31.01.2024**
(21) Anmeldenummer: 22167903.8
(22) Anmeldetag: 12.04.2022
(51) Int. Cl.: B61F 19/04

(54) **ÜBERFAHRSCHUTZVORRICHTUNG UND FAHRZEUG MIT EINER ÜBERFAHRSCHUTZVORRICHTUNG**
DRIVE OVER PREVENTION DEVICE AND VEHICLE WITH A DRIVE OVER PREVENTION DEVICE
DISPOSITIF DE PROTECTION DES PIÉTONS ET VÉHICULE DOTÉ D'UN TEL DISPOSITIF DE PROTECTION DES PIÉTONS

(30) Priorität: 12.04.2021 DE 102021109054
(43) Veröffentlichungstag der Anmeldung: 19.10.2022
(73) Patentinhaber: ALSTOM Holdings, 93400 Saint-Ouen-sur-Seine (FR)
(72) Erfinder: Petto, Michael, 1220 Wien (AT); Hofmann, Harald, 1220 Wien (AT)
(74) Vertreter: Zimmermann & Partner Patentanwälte mbB

(56) Entgegenhaltungen:
- EP-A1- 3 299 248
- EP-A2- 2 548 783
- WO-A1-2017/013831
- KR-B1- 100 837 174

## Beschreibung

### Technisches Gebiet

Die vorliegende Erfindung betrifft eine Überfahrschutzvorrichtung für ein Fahrzeug und ein Fahrzeug mit einer solchen Überfahrschutzvorrichtung. Insbesondere ist ein solches Fahrzeug ausgebildet zum Massentransport von Personen, zum Beispiel im Rahmen des öffentlichen Nahverkehrs, ausgebildet als Straßenbahn.

Es ist bekannt, dass beispielsweise Schienenfahrzeuge während ihres Betriebs in unerwünschter Weise mit Personen, Tieren und/oder Gegenständen kollidieren können. Für einen solchen Unfall sind Schienenfahrzeuge mit Schutzvorrichtungen ausgestattet, um negative Konsequenzen für die Unfallbeteiligten so gering wie möglich zu halten.

Beispielsweise sind Schienenfahrzeuge mit Bugschürzen ausgestattet, die eine spaltförmige Öffnung zwischen dem Schienenfahrzeug und einem Boden möglichst verschließen sollen, sodass die Gefahr eines Einklemmens eines Unfallbeteiligten reduziert wird.

Beispielsweise sieht die EP 1 123 851 A1 vor, bei einem Schienenfahrzeug die spaltförmige Öffnung auf möglichst einfache Weise so zu verkleinern, dass Personen oder Gegenstände nicht unter das Fahrzeug geraten können. Dazu wird vorgeschlagen, dass das Fahrzeug eine die spaltförmige Öffnung abdeckende, höhenverstellbare Bugschürze aufweist. Diese im Bereich unterhalb der Frontwand oder der festen Schürze angeordnete bewegliche Bugschürze nimmt eine mittlere Stellung ein, wenn das Fahrzeug auf ebenen Schienen steht oder fährt, wobei auch eine Neigung der ebenen Schienen vorliegen kann. Bei dem Befahren einer Mulde der Schienenanlage wird die Bugschürze aufwärts bewegt und bei dem Befahren einer Kuppe entsprechend abgesenkt. Die Druckschrift DE 10 2018 133 181 B3 offenbart eine Personenschutzeinrichtung zum Befestigen an der Unterseite eines Schienenfahrzeugs, die mindestens ein Airbagmodul aufweist. Dieses besteht aus einer Stützklappe und einem Airbag, welche Personen im Kollisionsfall schützen sollen. Eine Frontanordnung eines Schienenfahrzeugs sowie ein Verfahren zum Betreiben und Herstellen des Schienenfahrzeugs wird beschrieben in der Druckschrift DE 10 2015 205 283 A1. Die Frontanordnung weist insbesondere ein Aufprallelement auf, das die Stoßkraft resultierend beispielsweise aus einer Kollision aufnimmt und ist beweglich an einem Teil einer tragenden Konstruktion des Schienenfahrzeugs angeordnet. Während eines Betriebes des Schienenfahrzeugs vor einer Kollision weist das Aufprallelement einen größeren Bodenabstand auf als nach der Kollision. Die Druckschrift WO 2021/043752 A1 offenbart eine Schutzvorrichtung für ein Schienenfahrzeug, die mit einer Klappe und mindestens einem Rad schwenkbar gegenüber dem Fahrzeugaufbau gelagert ist. Außerdem weist die Schutzvorrichtung ein elastisches Rückstellelement auf, das eine Rückstellkraft ausübt, welche die Klappe in eine dem Fahrzeugaufbau entgegengesetzte Richtung bewegt. Die Druckschrift WO 2017/013831 A1 befasst sich mit einer Vorrichtung zur Beseitigung von Hindernissen für Schienenfahrzeuge.

Die Lösungen aus dem Stand der Technik bedingen eine verhältnismäßig hohe technische Komplexität. Beispielsweise müssen spezifische Aktuatoren und Stellmittel vorgesehen werden. Daraus resultiert wiederum die Gefahr von technischen Ausfällen, die die gesamte Operabilität eines Fahrzeugs negativ beeinträchtigen können.

Es ist daher eine Aufgabe der vorliegenden Erfindung, eine Überfahrschutzvorrichtung für ein Fahrzeug bereitzustellen, welche einen weniger komplexen Aufbau und eine geringere Fehleranfälligkeit als bekannte technische Lösungen aufweisen. Weiterhin soll ein Fahrzeug mit einer solchen problemlösenden Überfahrschutzvorrichtung dargestellt werden.

### Erfindungsgemäße Lösung

Die obige Aufgabe wird eine Überfahrschutzvorrichtung für ein Fahrzeug nach Anspruch 1, durch ein Fahrzeug mit einer solchen Überfahrschutzvorrichtung nach Anspruch 12 gelöst.

Zum gesamtkontextuellen Verständnis der vorliegenden Erfindung werden eine Längsrichtung, eine horizontal verlaufende, senkrecht zur Längsrichtung ausgerichtete Querrichtung und eine dazu senkrecht verlaufende Vertikalrichtung definiert, die sich auf das Fahrzeug beziehen. Wird eine solche Richtungsangabe im Zusammenhang mit einzelnen Komponenten des Fahrzeugs verwendet, so ist ein Bezug auf eine bestimmungsgemäße Montageposition dieser Komponente in dem bestimmungsgemäß eingesetzten Fahrzeug herzustellen. Der bestimmungsgemäße Einsatz des Fahrzeugs kann so definiert werden, dass das Fahrzeug auf einer ebenen, horizontalen und geraden Fläche, beispielsweise auf einer Fahrbahn oder auf Schienen, positioniert ist.

Gemäß einem Aspekt der vorliegenden Erfindung wird eine Überfahrschutzvorrichtung für ein Fahrzeug bereitgestellt, wobei die Überfahrschutzvorrichtung ein Kollisionselement und eine Lagervorrichtung zur, insbesondere flexiblen, Befestigung des Kollisionselements an dem Fahrzeug umfasst. Dazu weist die Lagervorrichtung geeignete Befestigungselemente auf, die beispielsweise mit einem Fahrzeugrahmen des Fahrzeugs verbunden werden können. Jedoch sind auch andere Befestigungsmöglichkeiten und/oder -orte zur Verbindung mit dem Fahrzeug denkbar.

Das Kollisionselement kann beispielsweise als Schutzbügel ausgebildet sein, welcher eine unfallbeteiligte Person oder einen entsprechenden Gegenstand davor schützt, in Kontakt mit einem Fahrwerk oder Rollwerk des Fahrzeugs zu kommen. Dies wird dadurch erreicht, indem die unfallbeteiligte Person oder der entsprechende Gegenstand durch das Kollisionselement mit dem Fahrzeug mitgeschoben wird.

Das Kollisionselement und/oder die Art, Eignung und Position einer Anbringung des Kollisionselements an der Lagervorrichtung und/oder an dem Fahrzeug definiert eine Kollisionsrichtung. Grundsätzlich verläuft die Kollisionsrichtung entgegen der Fahrtrichtung und kann als Richtung verstanden werden, aus welcher ein kollisionsbedingter Krafteintrag auf das Kollisionselement und/oder auf das Fahrzeug wirkt.

Gemäß einer Ausführungsform kann die Kollisionsrichtung auch eine weitere Richtungskomponente, beispielsweise in Vertikalrichtung enthalten, insbesondere wenn beispielsweise ein Schwenkarm zur Befestigung des Kollisionselements an der Lagervorrichtung sowohl in Horizontalrichtung, als auch in Vertikalrichtung verläuft. Gemäß einer Ausgestaltung beträgt ein Vertikalanteil der Kollisionsrichtung nicht mehr als 50 %, insbesondere nicht mehr als 30 %, bevorzugt nicht mehr als 20 %, eines Horizontalanteils der Kollisionsrichtung.

Die Überfahrschutzvorrichtung, insbesondere die Lagervorrichtung und/oder das Kollisionselement, ist/sind derart ausgebildet, dass das Kollisionselement einerseits in der Kollisionsrichtung wirksam an der Lagervorrichtung abgestützt ist, und dass das Kollisionselement andererseits in einer Kompensationsrichtung zum Ausführen einer Kompensationsbewegung zumindest zeitweise und/oder teilweise verschiebbar, insbesondere passiv verschiebbar, an der Lagervorrichtung abgestützt ist.

Der Begriff "passiv verschiebbar" erfordert in diesem Zusammenhang, dass die Überfahrschutzvorrichtung keine Aktuatoren und/oder Stellmittel zum aktiven Heben und/oder Senken des Kollisionselements in Vertikalrichtung, und/oder zum aktiven Einstellen eines Bodenabstands zwischen Kollisionselement und Boden vorgesehen sind. Aktuatoren und/oder Stellmittel, die an dem Fahrzeug angebracht sind und zur aktivierenden Betätigung mit der Überfahrschutzvorrichtung verbunden sind, gelten als Bestandteile der Überfahrschutzvorrichtung.

Weiterhin ist die Lagervorrichtung derart konfiguriert und weist eine entsprechend ausgebildete, aktivierbare und deaktivierbare Arretierungseinrichtung auf, sodass das Kollisionselement bei aktivierter Arretierungseinrichtung, insbesondere bei im Kollisionsereignis aktivierter Arretierungseinrichtung, gegen ein Ausführen der Kompensationsbewegung während einer Kollision arretiert ist. In einem Standard-Betriebszustand ist die Arretierungseinrichtung nicht aktiviert, sodass das Kollisionselement nicht gegen ein Ausführen der Kompensationsbewegung arretiert ist.

Der Ausdruck "wirksam an der Lagervorrichtung abgestützt ist" bedeutet im Kontext der vorliegenden Erfindung, dass Kollisionskräfte aus dem Kollisionselement in die Lagervorrichtung eingetragen werden können, und infolgedessen über die Lagervorrichtung in das Fahrzeug abgeleitet werden können.

Gemäß einer Ausführungsform kann der Ausdruck "wirksam an der Lagervorrichtung abgestützt ist" bedeuten, dass neben der Ableitung von Kräften trotzdem eine gewisse Relativbewegung des Kollisionselements in Kollisionsrichtung in einem definierten Umfang stattfinden kann. Dies gilt insbesondere dann, wenn die Arretierungsvorrichtung derart ausgebildet ist, sodass diese durch eine Relativbewegung des Kollisionselements und/oder eines damit verbundenen Trägerelements in Kollisionsrichtung aktiviert werden kann. Eine flexible Befestigung des Kollisionselements an der Lagervorrichtung unter definiertem Zulassen einer, zum Zweck der Aktivierung der Arretierungsvorrichtung notwendigen, Relativbewegung, im Folgenden als "Aktivierungsverschiebung" bezeichnet, ist gemäß einer solchen Ausführungsform unter dem Ausdruck "im Wesentlichen fest an der Lagervorrichtung abgestützt" zu subsumieren.

Die Konfigurierung der Lagervorrichtung und des Kollisionselements zum Ausführen einer Kompensationsbewegung in der Kompensationsrichtung bewirkt, dass einerseits ein minimaler Bodenabstand zwischen dem Kollisionselement und einem Boden eingestellt werden kann, und dass andererseits das Fahrzeug auf einem unebenen Boden betrieben werden kann.

Der Begriff "Boden" kann in diesem Zusammenhang, in einer Vertikalrichtung gesehen, beispielsweise eine Oberfläche einer Fahrbahn, eine Oberkante von Schienen und/oder eine sonstige Oberfläche eines Bodens sein.

Der Begriff "minimaler Bodenabstand" ist ein Minimalwert in Vertikalrichtung eines Abstandes zwischen einer Unterkante des Kollisionselements und dem Boden.

Ziel der vorliegenden Erfindung ist es, den minimalen Bodenabstand möglichst gering zu halten, sodass im Falle einer Kollision die Wahrscheinlichkeit eines Einklemmens einer unfallbeteiligten Person und/oder eines entsprechenden Gegenstands zwischen dem Boden und dem Kollisionselement weitest möglich reduziert wird. Dies bedeutet jedoch im Gegenzug, je geringer der minimale Bodenabstand gewählt ist, umso höher ist die Wahrscheinlichkeit eines unerwünschten Bodenkontakts von Kollisionselement und Boden, insbesondere wenn das Fahrzeug auf unebenem Terrain betrieben wird. Beispielsweise verringert sich der tatsächliche Bodenabstand zwischen Kollisionselement und einer Schienenoberkante, wenn eine Straßenbahn durch eine Vertiefung fährt.

Die Ausgestaltung der Überfahrschutzvorrichtung, insbesondere der Lagervorrichtung und/oder des Kollisionselements, derart, dass das Kollisionselement in der Kompensationsrichtung zum Ausführen einer Kompensationsbewegung zumindest zeitweise verschiebbar an der Lagervorrichtung abgestützt ist, bedingt, dass das Kollisionselement bei einem Bodenkontakt durch den entsprechenden Boden teilweise in Vertikalrichtung verschoben wird. Verringert sich also der tatsächliche Bodenabstand derart, dass es zum Bodenkontakt von Kollisionselement und Boden kommt, dann kann sich das Kollisionselement in Vertikalrichtung mit dem Boden mitbewegen. Es wird dabei bewusst in Kauf genommen, dass es dabei zu einem Relativbewegungs-Kontakt, insbesondere zu einem Schleifkontakt, zwischen Kollisionselement und Boden kommt.

Insbesondere kann ein Verschieben des Kollisionselements gemäß Kompensationsbewegung in Kompensationsrichtung ausschließlich passiv durch den tatsächlichen Bodenkontakt erfolgen. Beispielsweise umfasst die Überfahrschutzvorrichtung keine aktiven Aktuatoren und/oder Stellmittel zum Verschieben des Kollisionselements in Kompensationsrichtung.

Auf diese Weise wird erstmalig erreicht, dass ein minimaler Bodenabstand zwischen Kollisionselement und Boden eingestellt werden kann, und gleichzeitig eine umfassende Einsatzmöglichkeit des entsprechenden Fahrzeugs gewährleistet wird.

Die Ausbildung der Lagervorrichtung mit der aktivierbaren und deaktivierbaren Arretierungseinrichtung bewirkt, dass unter gewissen Bedingungen die Kompensationsbewegung nicht mehr durch das Kollisionselement ausgeführt werden kann. So wird beispielsweise erreicht, dass das Kollisionselement, insbesondere im Fall einer Kollision, im Wesentlichen an Ort und Stelle bleibt und sich der Bodenabstand nicht unerwünscht erhöht.

Insbesondere ist die Lagervorrichtung derart ausgebildet und weist die aktivierbare Arretierungseinrichtung derart auf, sodass die Arretierungseinrichtung durch ein stattfindendes oder imminentes Kollisionsereignis aktivierbar ist. Entsprechend ist ein stattfindendes oder ein direkt bevorstehendes Kollisionsereignis ursächlich für die Aktivierung der Arretierungseinrichtung. Im oder um den Zeitpunkt eines Kollisionsereignisses wird die Arretierungseinrichtung aktiviert. Dies kann beispielsweise rein passiv durch eine Kollision, d.h. eine mechanische Einwirkung bei der Kollision auf das Kollisionselement löst die Arretierungseinrichtung aus, oder aktiv durch beispielsweise eine mit Sensoren verbundene Steuerung erfolgen.

Auf diese Weise wird erstmalig ein effektiver Aufkletterschutz gegen ein Aufklettern des Kollisionselements im Kollisionsfall erreicht, wodurch die Wahrscheinlichkeit eines Einklemmens einer unfallbeteiligten Person, eines Tiers und/oder eines entsprechenden Gegenstands zwischen dem Boden und dem Kollisionselement weitest möglich reduziert wird.

Gemäß einer Ausführungsform weist die Überfahrschutzvorrichtung eine Kompensationseinrichtung auf. Die Kompensationseinrichtung ist derart mit der Lagervorrichtung und mit dem Kollisionselement verbunden, sodass das Kollisionselement mittels der Kompensationseinrichtung befähigt wird, die Kompensationsbewegung auszuführen. Die Kompensationseinrichtung ist somit eine flexible Verbindungseinrichtung, welche eine Relativbewegung von Kollisionselement und Lagervorrichtung in Kompensationsrichtung zulässt, jedoch eine wirksame Abstützung des Kollisionselements an der Lagervorrichtung in Kollisionsrichtung ermöglicht.

Gemäß einer weiteren Ausführungsform ist die Lagervorrichtung und/oder die Arretierungseinrichtung, insbesondere zusammenwirkend mit der Kompensationseinrichtung, derart ausgebildet, sodass die Arretierungseinrichtung durch ein stattfindendes, tatsächliches Kollisionsereignis oder durch ein imminentes Kollisionsereignis aktiviert werden kann. Steht somit eine Kollision zwischen Kollisionselement und einer Person, einem Tier und/oder einem Gegenstand unmittelbar bevor oder liegt ein entsprechender Kollisionskontakt bereits vor, so wird die Arretierungseinrichtung arretiert, und eine Verschiebung des Kollisionselement in Kompensationsrichtung wird wirksam unterbunden. Die funktionale Kausalität zwischen imminentem und/oder tatsächlichem Kollisionsereignis und Aktivierung der Arretierungseinrichtung wird durch eine geeignete Ausgestaltung mit technischen Wirkmitteln erreicht, wobei diese mechanisch, elektrisch, sensorisch, direkt und/oder indirekt ausgebildet sein können.

Diese Maßnahme bewirkt erstmalig, dass die Überfahrschutzvorrichtung gemäß dem Standard-Betriebszustand, wobei die Arretierungseinrichtung inaktiv ist, mit einem sehr geringen minimalen Bodenabstand zwischen Kollisionselement und Boden betrieben werden kann, und dass in einem Kollisions-Betriebszustand, wobei die Arretierungseinrichtung aktiv ist, ein Beibehalten des minimalen Bodenabstands des Kollisionselements durch die aktivierte Arretierungseinrichtung sichergestellt und ein Ausführen der Kompensationsbewegung unterbunden werden kann. Dadurch wird ein Aufklettern des Kollisionselements im Kollisions-Betriebszustand effektiv verhindert.

Gemäß einer Ausführungsform ist die Überfahrschutzvorrichtung mit Sensormitteln zum Detektieren eines stattfindenden oder imminenten Kollisionsereignisses ausgerüstet. Diese können beispielsweise in dem Kollisionselement oder in einer entsprechenden Umgebung vorgesehen sein. Beispielsweise sind die Sensormittel mit einer Steuereinheit verbunden, welche wiederum mit der Arretierungseinrichtung verbunden ist. Die Sensormittel können beispielsweise eine Kamera, mindestens einen Abstandssensor, und/oder ein Radar aufweisen. Die Steuereinheit ist derart ausgebildet, sodass auf Basis von Messdaten der Sensormittel, insbesondere zusammen mit weiteren Daten des Fahrzeugs, wie zum Beispiel der Geschwindigkeit, bestimmt werden kann, ob eine Kollision unmittelbar bevorsteht. Zusätzlich oder alternativ können die Sensormittel eine tatsächliche Kollision des Kollisionselements detektieren, beispielsweise durch eine Ausführung der Sensormittel als Kraftsensoren.

Wird nun detektiert, dass eine Kollision unmittelbar bevorsteht, oder dass eine Kollision in einem Anfangsstadium bereits stattfindet, so initiiert die Steuereinheit ein Arretierungssignal. Dieses wird an die Arretierungseinrichtung weitergeleitet und verursacht eine Aktivierung der Arretierungseinrichtung durch Betätigen eines Aktivierungsmechanismus. Zu diesem Zweck kann die Arretierungseinrichtung geeignete Stellmittel zum Betätigen des Aktivierungsmechanismus und zum Aktivieren der Aktivierungseinrichtung aufweisen.

Gemäß einer zusätzlichen oder alternativen Ausführungsform, weist die Überfahrschutzvorrichtung, insbesondere die Arretierungseinrichtung, einen Arretierungsmechanismus auf, der durch eine Kraftbeaufschlagung betätigt werden kann. Die Betätigung des Arretierungsmechanismus führt zur Aktivierung der Arretierungseinrichtung. Gemäß einer spezifischen Ausgestaltung ist der Arretierungsmechanismus durch eine Kraftbeaufschlagung durch das Kollisionselement betätigbar. Die Überfahrschutzvorrichtung ist dabei so konfiguriert, dass eine Kollisionskraft, die aus einer Kollision des Kollisionselements mit einer Person, einem Tier und/oder Gegenstand resultiert, von dem Kollisionselement, insbesondere über die Kompensationseinrichtung, in die Lagervorrichtung und/oder in die Arretierungseinrichtung weitergeleitet wird. Die Arretierungseinrichtung weist dabei den Arretierungsmechanismus mit einem Arretierungsverschluss dergestalt auf, sodass der Arretierungsverschluss in Eingriff geht und die arretierende Funktion des Arretierungsmechanismus bereitstellt. Das bedeutet beispielsweise, dass eine Bewegungsmöglichkeit der Kompensationseinrichtung durch die arretierende Funktion des Arretierungsmechanismus blockiert wird.

Gemäß einer spezifischen Ausführungsform basiert der Arretierungsmechanismus auf einem formschlüssigen Wirkprinzip. Beispielsweise weist der Arretierungsmechanismus einen Arretierungszapfen und eine Zapfenaufnahme auf, welche einen Arretierungsverschluss bilden. Befindet sich die Arretierungseinrichtung in einem inaktiven Betriebszustand, so ist der Arretierungsmechanismus nicht betätigt, und der Arretierungszapfen und die Arretierungsaufnahme können nicht in einen Wirkeingriff gehen.

Gemäß einer zusätzlichen oder alternativen Ausführungsform beinhaltet der Arretierungsmechanismus ein reibschlüssiges Wirkprinzip. Beispielsweise kann eine verstärkende Keilwirkung zwischen beteiligten Komponenten des Arretierungsmechanismus zu derartigen Normalkräften zwischen Komponenten des Kompensationsmechanismus führen, sodass eine Bewegung dieser Komponenten bei aktivierter Arretierungseinrichtung aufgrund von Reibungskräften effektiv verhindert wird.

Die Arretierungseinrichtung und/oder der Arretierungsmechanismus sind derart ausgebildet, dass der Arretierungsmechanismus durch einen Krafteintrag mit einer Aktivierungskraft und/oder durch einen Eintrag der Aktivierungsverschiebung von dem Kollisionselement, insbesondere über den Kompensationsmechanismus, in Lagervorrichtung und/oder in die Arretierungseinrichtung betätigt wird, und/oder dass der Arretierungsverschluss durch einen Krafteintrag und/oder durch einen Eintrag der Aktivierungsverschiebung von dem Kollisionselement, insbesondere über den Kompensationsmechanismus, in die Lagervorrichtung und/oder in die Arretierungseinrichtung in Eingriff gebracht wird.

Gemäß einer detaillierten Ausgestaltungsform weist die Kompensationseinrichtung einen Schwenkarm, ein Schwenklager und eine Schwenkachse auf. Insbesondere ist das Kollisionselement mit dem Schwenkarm verbunden, und der Schwenkarm ist um die Schwenkachse schwenkbar an der Lagervorrichtung abgestützt. Entsprechend erfolgt das Ausführen der Kompensationsbewegung durch Schwenken des Kollisionselements und des Schwenkarms um die Schwenkachse.

Gemäß einer vorteilhaften Detailausführung ist der Schwenkarm im Wesentlichen in der Kollisionsrichtung ausgerichtet. Insbesondere bedeutet der Ausdruck "im Wesentlichen in der Kollisionsrichtung ausgerichtet" in diesem Zusammenhang, dass mindestens 50 %, insbesondere mindestens 70 %, bevorzugt mindestens 90 % einer Richtungskomponente einer Längsachse des Schwenkarms parallel zur Kollisionsrichtung ausgerichtet sind. Auf diese Weise können Kollisionskräfte besonders wirksam in die Lagervorrichtung und in das Fahrzeug abgeleitet werden, insbesondere da aus den Kollisionskräften resultierende Querkräfte möglichst gering gehalten werden.

Gemäß einer alternativen Ausführungsform kann die Kompensationseinrichtung scherenartig und im Wesentlichen in Vertikalrichtung wirkend ausgebildet sein, sodass die entsprechende Lagervorrichtung und das Kollisionselement in einer Längsrichtung im Wesentlichen dieselbe Position einnehmen, wobei die Lagervorrichtung in Vertikalrichtung über dem Kollisionselement angeordnet ist, und wobei die Lagervorrichtung und das Kollisionselement mithilfe der scherenartigen Kombinationseinrichtung miteinander verbunden sind.

Das Kollisionselement kann in einen Kollisionsabschnitt und in einen Kontaktabschnitt, und insbesondere in einen Befestigungsabschnitt gegliedert werden. Der Kollisionsabschnitt ist dabei in einer Fahrtrichtung des Fahrzeugs angeordnet, und der Kontaktabschnitt ist dabei derart vorgesehen, sodass dieser in einem montierten Zustand der Überfahrschutzvorrichtung dem Boden zugewandt ist. Der Befestigungsabschnitt kann an einer Rückseite, in entgegengesetzter Richtung zur Fahrtrichtung, an dem Kollisionselement vorgesehen sein.

Gemäß einer Ausführungsform kann der Kollisionsabschnitt mit Dämpfungsmitteln ausgerüstet sein. Diese sind derart ausgebildet, sodass ein Kollisionseinschlag abgemildert werden kann.

Weiterhin oder zusätzlich kann der Kontaktabschnitt mit einer Abrasionsschicht ausgebildet sein. Der Begriff "Abrasionsschicht" beinhaltet, dass an der Unterseite des Kollisionselements eine spezifische Materialschicht mit einer vorbestimmten Materialstärke vorgesehen ist, die ein Schleifen des Kollisionselements auf dem Boden in einem vorbestimmten Maß tolerierbar macht. Weiterhin kann die Abrasionsschicht fest aber lösbar an einem Trägerkörper des Kollisionselements angeordnet sein. Dadurch ist ein einfaches Auswechseln der Abrasionsschicht möglich.

Gemäß einer weiteren Ausführungsform kann die Lagervorrichtung und/oder die Arretierungseinrichtung Vorspannmittel aufweisen. Diese sind derart angeordnet und konfiguriert, sodass die Arretierungseinrichtung sich standardmäßig in einem inaktiven Zustand befindet, solange keine Kollision vorliegt oder imminent ist. Die Arretierungseinrichtung ist in dem Standard-Betriebszustand immer inaktiv. Insbesondere wirken die Vorspannmittel in einer entgegengesetzten Richtung zu der Aktivierungskraft und/oder Aktivierungsbewegung.

Zusätzlich oder unabhängig zum Voranstehenden kann der Arretierungsmechanismus Vorspannmittel 36 aufweisen, die stets dafür sorgen, dass sich der Arretierungsverschluss 33 nicht im Eingriff befindet, wenn keine kollisionsbedingte Aktivierungskraft 31 über das Kollisionselement 15 und den Schwenkarm 16 bereitgestellt wird. Die Vorspannmittel 36 sind dabei derart an der Lagervorrichtung 20 und/oder an der Arretierungseinrichtung 30 angeordnet, sodass eine entsprechend bereitgestellte Vorspannkraft entgegen der Aktivierungskraft ausgerichtet ist.

Gemäß einem weiteren Aspekt der Erfindung wird ein Fahrzeug mit einem Fahrzeugrahmen und einer Überfahrschutzvorrichtung gemäß einer oder einer Kombination der voran beschriebenen Ausführungsformen offenbart.

Dabei kann die Überfahrschutzvorrichtung derart an dem Fahrzeugrahmen oder an weiteren tragenden Komponenten des Fahrzeugs angeordnet sein, sodass ein minimaler Bodenabstand in einer Vertikalrichtung des Schienenfahrzeugs nicht mehr als 150 mm, insbesondere nicht mehr als 120 mm, bevorzugt nicht mehr als 100 mm beträgt. Denkbar ist dabei, die Überfahrschutzvorrichtung an einem weiteren Haupt-Kollisionsbügel, an Absorbereinrichtungen für den weiteren Haupt-Kollisionsbügel, oder an entsprechenden Absorberlagern dieser Absorbereinrichtungen zu montieren.

Weiterhin wird offenbart, dass das Fahrzeug als Schienenfahrzeug ausgebildet ist. Dieses Schienenfahrzeug weist ein Kupplungslager zum Anordnen einer Kupplungsvorrichtung daran auf. In diesem Fall ist das Fahrzeug ein Teil eines mehrgliedrigen Verbundfahrzeugs, wobei die einzelnen Fahrzeuge des Verbundfahrzeugs jeweils mithilfe einer solchen Kupplungsvorrichtung miteinander verbunden werden können. Gemäß dieser Ausführungsform wird offenbart, die Lageranordnung der Überfahrschutzvorrichtung in Längsrichtung des Schienenfahrzeugs in einem Bereich des Kupplungslagers an dem Fahrzeug zu befestigen. Die Anordnung in einem Bereich des Kupplungslagers bewirkt, dass die Überfahrschutzvorrichtung und eine Kupplungsvorrichtung gleichzeitig und nebeneinander oder in Längsrichtung hintereinander am Fahrzeug montiert und befestigt sein können. Auf diese Weise wird erreicht, dass eine Kupplungsvorrichtung nicht demontiert werden muss, wenn gleichzeitig eine Überfahrschutzvorrichtung wirksam angeordnet ist.

Gemäß einer spezifischen Ausgestaltung des vorangehenden Ausführungsbeispiels wird offenbart, die Überfahrschutzvorrichtung, und insbesondere den Kompensationsmechanismus, insbesondere den Schwenkarm, in Längsrichtung des Fahrzeugs derart lang erstreckt auszubilden, sodass das Kollisionselement in Längsrichtung im Bereich einer Fahrzeugvorderkante angeordnet sein kann. Auf diese Weise erstreckt sich die Überfahrschutzvorrichtung über eine verhältnismäßig lange Länge von dem Bereich des Kupplungslagers bis hin in einen Bereich der Fahrzeugvorderkante. Dies bewirkt eine verbesserte Schutzwirkung der Überfahrschutzvorrichtung, da unfallbeteiligte Personen, Tiere und/oder Gegenstände möglichst weit vorne in Fahrtrichtung abgefangen werden und nicht unter das Fahrzeug gelangen können.

Insbesondere, und nicht zwingend limitiert auf das voranstehende Ausführungsbeispiel, ist die Überfahrschutzvorrichtung derart ausgebildet und derart an dem Fahrzeug angeordnet, sodass der Schwenkarm des Kompensationsmechanismus sich im Wesentlichen in der Längsrichtung des Fahrzeugs erstreckt. Beispielsweise bedeutet dies, dass eine Längsachse des Schwenkarms mit der Längsrichtung des Fahrzeugs einen Winkel von nicht mehr als 30°, insbesondere von nicht mehr als 20°, bevorzugt von nicht mehr als 10° einschließt.

Die vorstehend beschriebenen Ausführungsformen können beliebig, jedoch in sinnhafter Weise miteinander kombiniert werden, wobei beispielsweise die Arretierungseinrichtung auf einer Kombination eines reibschlüssigen Wirkprinzips und eines formschlüssigen Wirkprinzips basiert.

### Kurzbeschreibung der Figuren

Die beiliegenden Zeichnungen veranschaulichen Ausführungsformen und dienen zusammen mit der Beschreibung der Erläuterung der Prinzipien der Erfindung. Die Elemente der Zeichnungen sind relativ zueinander und nicht notwendigerweise maßstabsgetreu. Gleiche Bezugszeichen bezeichnen gleiche oder entsprechend ähnliche Teile.
Fig. 1 zeigt einen Verbund von zwei aneinander gekuppelten Schienenfahrzeugen gemäß einer ersten Ausführungsform,
Fig. 2 beinhaltet eine perspektivische Ansicht einer Frontpartie des Schienenfahrzeugs gemäß Fig. 1 mit einer Überfahrschutzvorrichtung,
Fig. 3 repräsentiert in schematischer Weise eine Frontpartie eines Schienenfahrzeugs gemäß einer zweiten Ausführungsform mit einer Überfahrschutzvorrichtung, und
Fig. 4 zeigt eine perspektivische Ansicht einer Lagervorrichtung einer Überfahrschutzvorrichtung gemäß Fig. 2 und/oder Fig. 3.

### Ausführungsbeispiele

Fig. 1 zeigt exemplarisch eine Straßenbahn, wobei zwei Schienenfahrzeuge 100 mithilfe von Kupplungsvorrichtungen 106 aneinander gekuppelt sind. Ein solches Schienenfahrzeug 100 weist in einer Längsrichtung 101 des Schienenfahrzeugs 100 eine Frontpartie 112 mit einer Fahrzeugvorderkante 111 auf. Mindestens an der Frontpartie 112, insbesondere direkt an der Fahrzeugkante 111 ist eine Überfahrschutzvorrichtung 10 angeordnet.

Das Schienenfahrzeug 100 ist mithilfe von Drehgestellen 113 rollbar auf Schienen 114 angeordnet. Eine solche Position des Schienenfahrzeugs 100 auf horizontal verlaufenden Schienen 114 entspricht einem bestimmungsgemäßen Einsatz des Schienenfahrzeugs 100. Eine bestimmungsgemäße Anordnung der Überfahrschutzvorrichtung 10 entspricht einem montierten Zustand der Überfahrschutzvorrichtung 10 an der Frontpartie 112. Entsprechend wird die Längsrichtung 101 und eine Vertikalrichtung 102 des Schienenfahrzeugs 100 auch als Längsrichtung 101 und Vertikalrichtung 102 der Überfahrschutzvorrichtung 10 definiert.

Die Fig. 2 ist eine perspektivische Ansicht auf die Frontpartie 112 im Kollisionsfall mit einer Person 115, wobei die Überfahrschutzvorrichtung 10 erfolgreich seine Funktion erfüllt und gemäß einer ersten Ausführungsform an einem Absorberlager 110 des Schienenfahrzeugs 100 befestigt ist.

Fig. 3 zeigt eine schematische Queransicht des Schienenfahrzeugs 100, wobei die Überfahrschutzvorrichtung 10 gemäß einer zweiten Ausführungsform an einem Fahrzeugrahmen 103 des Schienenfahrzeugs 100 montiert ist.

Im Folgenden wird die Überfahrschutzvorrichtung 10 anhand beider Fig. 2 und Fig. 3 detailliert beschrieben, wobei zum Erläutern einer Funktionsweise einer Lagervorrichtung 20 der Überfahrschutzvorrichtung 10 auf die detaillierte Darstellung gemäß Fig. 4 zurückgegriffen wird.

Die Überfahrschutzvorrichtung 10 ist derart an dem Schienenfahrzeug 100 angeordnet, sodass ein minimaler Bodenabstand 104 des Schienenfahrzeugs 100 zwischen einem Boden in einer Fahrzeugumgebung des Schienenfahrzeugs 100 und/oder Schienen 114 im bestimmungsgemäßen Betrieb nicht überschreitet. Der minimale Bodenabstand 104 wird beispielsweise in Vertikalrichtung 102 zwischen einer Unterkante eines Kollisionselements 15 der Überfahrschutzvorrichtung 10 und einer Oberkante der Schienen 114 gemessen.

Die Überfahrschutzvorrichtung 10 weist eine Lagervorrichtung 20 zum Abstützen des damit verbundenen Kollisionselements 15 auf, wobei zwischen Lagervorrichtung 20 und Kollisionselement 15 ein Kompensationsmechanismus zum Ermöglichen einer Kompensationsbewegung 13 des Kollisionselements 15 in einer Kompensationsrichtung 12 vorgesehen ist. Die Kompensationsbewegung 12 wird durch das Kollisionselement 15 ausgeführt, wenn das Kollisionselement 15 mit einem Boden einer Fahrzeugumgebung des Fahrzeugs 100 und/oder mit Schienen 114 in Vertikalrichtung 102 in Kontakt gerät.

Wenn beispielsweise das Schienenfahrzeug 100 in der Frontpartie 112 sehr stark beladen ist, sodass sich die Frontpartie 112 hin zu den Schienen 114 absenkt, und/oder wenn das Schienenfahrzeug 100 über einen Schienenabschnitt mit einer in Vertikalrichtung 102 betrachteten konkaven Krümmung fährt - beispielsweise bei einem starken Anstieg oder im Falle einer Muldendurchfahrt -, kann ein minimaler Bodenabstand 104 zwischen dem Kollisionselement 15 und den Schienen 114 vollständig aufgebraucht werden. Dann kommt es zu einem physischen Kontakt zwischen dem Kollisionselement 15 und den Schienen 114. Die Kompensationsbewegung 13 des Kollisionselements 15 wird durch eine Annäherung und den Kontakt des Kollisionselement 15 mit dem Boden und/oder mit den Schienen 114 verursacht und ausgeführt. Dabei verschiebt/en der Boden und/oder die Schienen 114 das Kollisionselement 15 in einer Kompensationsrichtung 12 gemäß der Kompensationsbewegung 13 nach oben. Die Kompensationsrichtung 12 kann dabei der Vertikalrichtung 102 entsprechen.

Es ist jedoch auch denkbar, dass die Kompensationsrichtung 12 zumindest in Teilen zusätzlich zur Vertikalrichtung eine weitere Richtungskomponente umfasst, wobei sichergestellt ist, dass die Gesamtfunktionalität der Überfahrschutzvorrichtung 10 gewährleistet wird.

Die Überfahrschutzvorrichtung 10 ist derart an dem Schienenfahrzeug 100 montiert, sodass eine Person 115 (oder auch ein Tier oder Gegenstand) im Falle einer Kollision mit dieser durch das Kollisionselement 15 mit dem Schienenfahrzeug 100 mitgeschoben wird. So wird verhindert, dass die Person 115 in einen Bereich eines Drehgestells 113 gelangen kann. Dadurch wird die Gefahr von schweren und/oder letalen Verletzungen stark reduziert (Fig. 2).

Eine frontale Kollision verläuft dabei im Wesentlichen in eine Kollisionsrichtung 11, wobei die frontale Kollision im Wesentlichen parallel zur Längsrichtung 101 verlaufen kann. Im Falle einer frontal-schrägen Kollision sind Kollisionskomponenten in einer Querrichtung im Sinne der Kollisionsrichtung 11 zu interpretieren, sodass die volle Funktionalität der Überfahrschutzvorrichtung 10 auch im Fall solcher Kollisionen bereitgestellt wird.

Gemäß dem vorliegenden Ausführungsbeispiel wird die Kompensationseinrichtung durch einen Schwenkarm 16 mit einer Längsachse 14 und durch ein Schwenklager 22 in der Lagervorrichtung 20 realisiert. Das Schwenklager 22 weist eine Schwenkachse 21 auf, um die der Schwenkarm 16 schwenkbar in dem Schwenklager 22 der Lagervorrichtung 20, gegebenenfalls verschiebbar, befestigt ist. Dabei kann die Schwenkachse 22 im Wesentlichen senkrecht zur Längsrichtung 101 und/oder zur Kollisionsrichtung 11 ausgebildet sein.

Das Kollisionselement 15 ist gemäß der vorliegenden Ausführungsform starr mit dem Schwenkarm 16 verbunden, wobei auch flexible, drehbare, verschiebbare und/oder stauchbare Verbindungsarten denkbar sind.

Weiterhin kann das Kollisionselement 15 in einen Kollisionsabschnitt 17, einen Kontaktabschnitt 18 und in einen Befestigungsabschnitt 19 untergliedert werden. Der Befestigungsabschnitt 19 dient dazu, eine physische Verbindung mit dem Schwenkarm 16 herzustellen. Das Kollisionselement 15 ist derart vorgesehen, dass der Kollisionsabschnitt 17 in Kollisionsrichtung 11 und/oder in Fahrtrichtung des Schienenfahrzeugs 100 (Längsrichtung 101) ausgerichtet ist, und dass der Kontaktabschnitt 18 dem Boden und/oder den Schienen 114 zugewandt ist.

Weiterhin kann der Kollisionsabschnitt 17 Dämpfungsmittel umfassen, um eine Intensität einer Kollision abzumildern.

Der Kontaktabschnitt 18 kann mit einer auswechselbaren Abrasionsschicht versehen sein, die zum einen ein gewisses Maß an Abrasion, verursacht durch einen Kontakt von Kollisionselement 15 und Boden, tolerierbar macht, und/oder einen niedrigen Reibungskoeffizienten im Falle eines Kontakts ermöglicht.

Die Ausführungsformen der Fig. 2 und der Fig. 3 unterscheiden sich primär durch die Anordnung der Überfahrschutzvorrichtung 10 am Schienenfahrzeug 100: Das Schienenfahrzeug 100 weist einen Fahrzeugrahmen 103, ein Kupplungslager 105 zum Anordnen der Kupplungsvorrichtung 106, und ein Absorberlager 110 zur Aufnahme von Absorbereinrichtungen 109 auf. Die Absorbereinrichtungen 109 sind Teil einer Kollisionsschutzeinrichtung des Schienenfahrzeugs 100 und weisen weiterhin einen Haupt-Kollisionsbügel 107 auf. Diese Kollisionsschutzeinrichtung dient dazu die Konsequenzen von Kollisionen, beispielsweise mit Fahrzeugen oder größeren Gegenständen, abzuschwächen. Dazu ist in der Frontpartie 112 der Haupt-Kollisionsbügel 107 vorgesehen, der Kollisionskräfte über die Absorbereinrichtungen 109 in die Absorberlager 110 und damit in den Fahrzeugrahmen 103 ableiten kann. Das Kupplungslager 105 befindet sich beispielsweise in einer Querrichtung des Schienenfahrzeugs 100 zwischen den Absorberlagern 110.

Gemäß der Ausführungsform aus Fig. 2 ist die Überfahrschutzvorrichtung 10 im Bereich der Absorberlager 110 an dem Fahrzeugrahmen 103 befestigt. Alternativ kann die Überfahrschutzvorrichtung 10 an einem Hauptträger des Fahrzeugrahmens 103 montiert sein, sodass Kollisionskräfte aus der Überfahrschutzvorrichtung 10 direkt in das Schienenfahrzeug 100 abgeleitet werden können.

Alternativ ist auch denkbar, die Überfahrschutzvorrichtung 10 an dem Haupt-Kollisionsbügel 107 oder an einer Befestigungseinrichtung 108 des Haupt-Kollisionsbügels 107 zwischen Haupt-Kollisionsbügel 107 und den Absorbereinrichtungen 109 vorzusehen. Letztere Variante kann dann vorteilhaft sein, wenn die Befestigungseinrichtung 108 ermöglicht, den Haupt-Kollisionsbügel 107 in Vertikalrichtung 102 nach oben zu verschieben, um die Kupplungsvorrichtung 106 über die Frontpartie 112 herausragen zu lassen.

Die Anordnung und Ausgestaltung der Überfahrschutzvorrichtung 10 ist derart gewählt, dass das Kollisionselement 15 in Längsrichtung 101 im Wesentlichen im Bereich einer Fahrzeugvorderkante 111 der Frontpartie 112 angeordnet ist. Dadurch wird verhindert, dass eine unfallteilnehmende Person 115 unter das Schienenfahrzeug 100 gelangen könnte.

Die Überfahrschutzvorrichtung 10 weist eine Arretierungseinrichtung 30 auf, die im Fall einer Kollision ein Aufklettern des Kollisionselements 15 effektiv verhindern kann. Gemäß vorliegender Ausführungsform ist die Arretierungseinrichtung 30 mittels einer durch eine Kollision verursachten Aktivierungskraft 31 und/oder einer Aktivierungsverschiebung 32 aktivierbar.

Die Arretierungseinrichtung 30 weist dabei einen formschlüssigen Arretierungsmechanismus mit einem Arretierungsverschluss 33 auf. Der Arretierungsverschluss 33 setzt sich zumindest teilweise aus einem Arretierungszapfen 34 und einer verschiebbaren Arretierungsaufnahme 35 zusammen, wobei sich der Arretierungsverschluss 33 im Eingriff befindet, wenn der Arretierungszapfen 34 in die Arretierungsaufnahme 35 greift. Fig. 4 zeigt die Arretierungseinrichtung 30 in einem inaktiven Zustand, da der Arretierungszapfen 34 und die Arretierungsaufnahme 35 nicht ineinandergreifen.

In einem Kollisionsfall wird die Arretierungsaufnahme 35 gemäß einer Aktivierungsverschiebung 32 in Kollisionsrichtung 11 verschoben, sodass diese den Arretierungszapfen 34 umgreift und damit der Arretierungsverschluss 33 in Eingriff geht. Da der Arretierungszapfen 34 fest mit der Lagervorrichtung 20 verbunden ist, und da die Arretierungsaufnahme 35 derart fest mit dem Schwenkarm 16 verbunden ist, sodass die Arretierungsaufnahme 35 und der Schwenkarm 16 stets im Zuge der Kompensationsbewegung 13 nur gemeinsam eine Schwenkbewegung vollführen können, wird durch den Eingriff von Arretierungsaufnahme 35 und Arretierungszapfen 34 eine Schwenkbewegung des Schwenkarms 16 blockiert. Dies führt dazu, dass die Kompensationsbewegung 13 im Kollisionsfall nicht ausgeführt werden kann.

Im vorliegenden Fall kann das gesamte Schwenklager 22 inklusive Schwenkachse 21 in Kollisionsrichtung 11 verschiebbar an der Lagervorrichtung 20 angeordnet sein. Dann kann der Schwenkarm 16 gemeinsam mit der Schwenkachse 21 und mit der Arretierungsaufnahme 35 die Aktivierungsverschiebung 32 vollführen.

Alternativ ist denkbar, dass die Schwenkachse 21 bezüglich der Lagervorrichtung 20 vollständig festgelegt ist, jedoch der Schwenkarm 16 zum Ausführen der Aktivierungsverschiebung 32 verschiebbar zur Schwenkachse 21 und drehbar um die Schwenkachse 21 angeordnet ist.

Alternativ oder zusätzlich ist denkbar, dass im Inneren des Schwenkarms 16 Stellmittel vorgesehen sind, die im Zuge einer Kollision aktiviert werden und/oder die Aktivierungsverschiebung 32 ausführen können, sodass der Arretierungsverschluss 33 betätigt werden kann.

Zusätzlich oder unabhängig zum Voranstehenden kann der Arretierungsmechanismus Vorspannmittel 36 aufweisen, die stets dafür sorgen, dass sich der Arretierungsverschluss 33 nicht im Eingriff befindet, wenn keine kollisionsbedingte Aktivierungskraft 31 über das Kollisionselement 15 und den Schwenkarm 16 bereitgestellt wird. Die Vorspannmittel 36 sind dabei derart an der Lagervorrichtung 20 und/oder an der Arretierungseinrichtung 30 angeordnet, sodass eine entsprechend bereitgestellte Vorspannkraft entgegen der Aktivierungskraft ausgerichtet ist.

Wenngleich hierin spezifische Ausführungsformen dargestellt und beschrieben worden sind, liegt es im Rahmen der vorliegenden Erfindung, entsprechende Zwischenlösungen darzustellen, und/oder die gezeigten Ausführungsformen geeignet zu modifizieren, ohne vom durch die beiliegenden Ansprüche definierten Schutzbereich der vorliegenden Erfindung abzuweichen, wobei zum Beispiel der Arretierungsverschluss 33 zusätzlich oder alternativ mit reibschlüssigen Wirkmitteln ausgestattet sein kann.

### Bezugszeichenliste

- 10: Überfahrschutzvorrichtung
- 11: Kollisionsrichtung
- 12: Kompensationsrichtung
- 13: Kompensationsbewegung
- 14: Längsachse des Schwenkarms
- 15: Kollisionselement
- 16: Schwenkarm
- 17: Kollisionsabschnitt
- 18: Kontaktabschnitt
- 19: Befestigungsabschnitt
- 20: Lagervorrichtung
- 21: Schwenkachse
- 22: Schwenklager

- 30: Arretierungseinrichtung
- 31: Aktivierungskraft
- 32: Aktivierungsverschiebung
- 33: Arretierungsverschluss
- 34: Arretierungszapfen
- 35: Arretierungsaufnahme
- 36: Vorspannmittel

- 100: Schienenfahrzeug
- 101: Längsrichtung
- 102: Vertikalrichtung
- 103: Fahrzeugrahmen
- 104: minimaler Bodenabstand
- 105: Kupplungslager
- 106: Kupplungsvorrichtung
- 107: Haupt-Kollisionsbügel
- 108: Befestigungseinrichtung
- 109: Absorbereinrichtung
- 110: Absorberlager
- 111: Fahrzeugvorderkante
- 112: Frontpartie
- 113: Drehgestell
- 114: Schienen
- 115: Person

## Patentansprüche

1. Überfahrschutzvorrichtung (10) für ein Fahrzeug, aufweisend
- ein Kollisionselement (15) definierend eine Kollisionsrichtung (11), und
- eine Lagervorrichtung (20) ausgebildet, um das Kollisionselement (15) an dem Fahrzeug zu befestigen,
- wobei die Überfahrschutzvorrichtung (10) derart ausgebildet ist, dass das Kollisionselement (15) in der Kollisionsrichtung (11) wirksam an der Lagervorrichtung (20) abgestützt ist, und dass das Kollisionselement (15) in einer Kompensationsrichtung (12) zum Ausführen einer Kompensationsbewegung (13) verschiebbar an der Lagervorrichtung (20) abgestützt ist, und
- wobei die Lagervorrichtung (20) derart ausgebildet ist und eine aktivierbare Arretierungseinrichtung (30) derart aufweist, sodass das Kollisionselement (15) bei aktivierter Arretierungseinrichtung (30) gegen ein Ausführen der Kompensationsbewegung (13) arretiert ist.

2. Überfahrschutzvorrichtung (10) nach Anspruch 1, weiterhin aufweisend eine mit dem Kollisionselement (15) und mit der Arretierungseinrichtung (30) zusammenwirkende Kompensationseinrichtung, wobei die Kompensationseinrichtung derart ausgebildet ist, um eine Kraftübertragung in Kollisionsrichtung (11) und die Kompensationsbewegung (13) in Kompensationsrichtung (12) zu ermöglichen.

3. Überfahrschutzvorrichtung (10) nach einem der voranstehenden Ansprüche, wobei die Lagervorrichtung (20) derart ausgebildet ist, sodass die Arretierungseinrichtung (30) durch ein stattfindendes oder imminentes Kollisionsereignis aktivierbar ist.

4. Überfahrschutzvorrichtung (10) nach Anspruch 3, aufweisend Sensormittel zum Detektieren eines stattfindenden oder imminenten Kollisionsereignisses, insbesondere kontaktlose Sensormittel und/oder Kraftsensoren, die in und/oder an dem Kollisionselement vorgesehen sind.

5. Überfahrschutzvorrichtung (10) nach einem der voranstehenden Ansprüche, wobei die Arretierungseinrichtung (30) einen Arretierungsmechanismus aufweist, der durch eine Kraftbeaufschlagung durch das Kollisionselement (15) betätigbar ist.

6. Überfahrschutzvorrichtung (10) nach Anspruch 5, wobei der Arretierungsmechanismus auf einem formschlüssigen Wirkprinzip beruht.

7. Überfahrschutzvorrichtung (10) nach Anspruch 5 oder 6, wobei der Arretierungsmechanismus auf einem reibschlüssigen Wirkprinzip beruht.

8. Überfahrschutzvorrichtung (10) nach einem der voranstehenden Ansprüche, wobei die Arretierungseinrichtung (30) einen Arretierungsverschluss (33) aufweist, der durch eine Kraftbeaufschlagung und/oder durch einen Eintrag einer Aktivierungsverschiebung durch das Kollisionselement (15) in Eingriff bringbar ist.

9. Überfahrschutzvorrichtung (10) nach einem der voranstehenden Ansprüche 2 bis 8, wobei Kompensationseinrichtung einen Schwenkarm (16), Schwenklager (22) und eine Schwenkachse (21) aufweist, insbesondere wobei der Schwenkarm (16) im Wesentlichen in Kollisionsrichtung (11) ausgerichtet ist.

10. Überfahrschutzvorrichtung (10) nach einem der voranstehenden Ansprüche, wobei das Kollisionselement (15) in Kollisionsrichtung (11) einen Kollisionsabschnitt (17) und in Kompensationsrichtung (12) einen Kontaktabschnitt (18) aufweist.

11. Überfahrschutzvorrichtung (10) nach Anspruch 10, wobei der Kontaktabschnitt (18) eine Abrasionsschicht aufweist.

12. Fahrzeug mit einem Fahrzeugrahmen (103) und einer Überfahrschutzvorrichtung (10) nach einem der voranstehenden Ansprüche.

13. Fahrzeug nach Anspruch 12, wobei die Überfahrschutzvorrichtung (10) derart am Fahrzeug befestigt ist, sodass ein minimaler Bodenabstand (104) in einer Vertikalrichtung (102) des Schienenfahrzeugs (100) nicht mehr als 150 mm, insbesondere nicht mehr als 120 mm, bevorzugt nicht mehr als 100 mm beträgt.

14. Fahrzeug nach Anspruch 12 oder 13, ausgebildet als Schienenfahrzeug (100) aufweisend ein Kupplungslager (105) ausgebildet zum Tragen einer Kupplungsvorrichtung (106), wobei die Lageranordnung (20) in Längsrichtung (101) des Schienenfahrzeugs (100) in einem Bereich des Kupplungslagers (105) an dem Fahrzeug befestigt ist.

15. Fahrzeug nach Anspruch 14, wobei die Überfahrschutzvorrichtung (10) derart ausgebildet ist, sodass das Kollisionselement (15) in Längsrichtung (101) im Bereich einer Fahrzeugvorderkante (111) angeordnet ist.

## Claims

1. An overrun protection device (10) for a vehicle, comprising
- a collision element (15) defining a collision direction (11), and
- a support device (20) configured to fix the collision element (15) to the vehicle,
- wherein the overrun protection device (10) is configured such that the collision element (15) is effectively supported at the support device (20) in the collision direction (11), and that the collision element (15) is displaceably supported at the support device (20) in a compensation direction (12) for executing a compensation movement (13), and
- wherein the support device (20) is configured such and comprises an activatable locking device (30) such that the collision element (15) is locked against executing the compensation movement (13) when the locking device (30) is activated.

2. The overrun protection device (10) according to claim 1, further comprising a compensation device cooperating with the collision element (15) and with the locking device (30), wherein the compensation device is configured to enable a force transmission in the collision direction (11) and the compensation movement (13) in the compensation direction (12).

3. The overrun protection device (10) according to any of the preceding claims, wherein the support device (20) is configured such that the locking device (30) is activatable by an occurring or imminent collision event.

4. The overrun protection device (10) according to claim 3, comprising sensor means for detecting an occurring or imminent collision event, particularly contactless sensor means and/or force sensors, which are provided in and/or on the collision element.

5. The overrun protection device (10) according to any of the preceding claims, wherein the locking device (30) comprises a locking mechanism which is actuatable by an application of force by the collision element (15).

6. The overrun protection device (10) according to claim 5, wherein the locking mechanism is based on a positive locking principle.

7. The overrun protection device (10) according to claim 5 or 6, wherein the locking mechanism is based on a frictional locking principle.

8. The overrun protection device (10) according to any of the preceding claims, wherein the locking device (30) comprises a locking catch (33) which can be brought into engagement by an application of force and/or by an input of an activation displacement by the collision element (15).

9. The overrun protection device (10) according to any of claims 2 to 8, wherein the compensation device comprises a pivot arm (16), pivot bearings (22) and a pivot axis (21), in particular wherein the pivot arm (16) is oriented substantially in the collision direction (11).

10. The overrun protection device (10) according to any of the preceding claims, wherein the collision element (15) comprises a collision portion (17) in the collision direction (11) and a contact portion (18) in the compensation direction (12).

11. The overrun protection device (10) according to claim 10, wherein the contact portion (18) comprises an abrasion layer.

12. A vehicle comprising a vehicle chassis (103) and an overrun protection device (10) according to any of the preceding claims.

13. The vehicle according to claim 12, wherein the overrun protection device (10) is attached to the vehicle such that a minimum ground clearance (104) in a vertical direction (102) of the rail vehicle (100) is not more than 150 mm, in particular not more than 120 mm, preferably not more than 100 mm.

14. The vehicle according to claim 12 or 13, configured as a rail vehicle (100) comprising a coupling bearing (105) configured to carry a coupling device (106), wherein the support device (20) is fixed to the vehicle in the longitudinal direction (101) of the rail vehicle (100) in a region of the coupling bearing (105).

15. The vehicle according to claim 14, wherein the overrun protection device (10) is configured such that the collision element (15) is arranged in the longitudinal direction (101) in the region of a front edge (111) of the vehicle.

## Revendications

1. Dispositif de protection contre l'écrasement (10) pour un véhicule, présentant
- un élément de collision (15) définissant un sens de collision (11), et
- un dispositif formant palier (20) conçu pour fixer l'élément de collision (15) au véhicule,
- dans lequel le dispositif de protection contre l'écrasement (10) est conçu de telle sorte que l'élément de collision (15) est appuyé de manière active sur le dispositif formant palier (20) dans le sens de collision (11), et que l'élément de collision (15) est sur le dispositif formant palier (20) appuyé de manière à pouvoir se déplacer dans un sens de compensation (12) pour la réalisation d'un mouvement de compensation (13), et
- dans lequel le dispositif formant palier (20) est conçu et présente un appareil de blocage (30) pouvant être activé, de telle sorte que l'élément de collision (15) est bloqué en ce qui concerne une réalisation du mouvement de compensation (13) lorsque l'appareil de blocage (30) est activé.

2. Dispositif de protection contre l'écrasement (10) selon la revendication 1, présentant en outre un appareil de compensation coopérant avec l'élément de collision (15) et avec l'appareil de blocage (30), dans lequel l'appareil de compensation est conçu pour permettre une transmission de force dans le sens de collision (11) et le mouvement de compensation (13) dans le sens de compensation (12).

3. Dispositif de protection contre l'écrasement (10) selon l'une des revendications précédentes, dans lequel le dispositif formant palier (20) est conçu de telle sorte que l'appareil de blocage (30) peut être activé par un événement de collision ayant lieu ou imminent.

4. Dispositif de protection contre l'écrasement (10) selon la revendication 3, présentant des moyens de détection permettant de détecter un événement de collision ayant lieu ou imminent, en particulier des moyens de détection sans contact et/ou des capteurs de force, lesquels sont prévus dans et/ou sur l'élément de collision.

5. Dispositif de protection contre l'écrasement (10) selon l'une des revendications précédentes, dans lequel l'appareil de blocage (30) présente un mécanisme de blocage qui peut être actionné par une sollicitation par une force au moyen de l'élément de collision (15).

6. Dispositif de protection contre l'écrasement (10) selon la revendication 5, dans lequel le mécanisme de blocage est basé sur un principe d'action par complémentarité de forme.

7. Dispositif de protection contre l'écrasement (10) selon la revendication 5 ou 6, dans lequel le mécanisme de blocage est basé sur un principe d'action par friction.

8. Dispositif de protection contre l'écrasement (10) selon l'une des revendications précédentes, dans lequel l'appareil de blocage (30) présente une fermeture de blocage (33) qui peut être amenée en prise par une sollicitation par une force et/ou par une introduction d'un déplacement d'activation au moyen de l'élément de collision (15).

9. Dispositif de protection contre l'écrasement (10) selon l'une des revendications précédentes 2 à 8, dans lequel l'appareil de compensation présente un bras pivotant (16), un palier pivotant (22) et un axe de pivotement (21), en particulier dans lequel le bras pivotant (16) est orienté sensiblement dans le sens de collision (11).

10. Dispositif de protection contre l'écrasement (10) selon l'une des revendications précédentes, dans lequel l'élément de collision (15) présente une section de collision (17) dans le sens de collision (11) et une section de contact (18) dans le sens de compensation (12).

11. Dispositif de protection contre l'écrasement (10) selon la revendication 10, dans lequel la section de contact (18) présente une couche d'abrasion.

12. Véhicule comportant un châssis de véhicule (103) et un dispositif de protection contre l'écrasement (10) selon l'une des revendications précédentes.

13. Véhicule selon la revendication 12, dans lequel le dispositif de protection contre l'écrasement (10) est fixé au véhicule de telle sorte qu'une distance minimale par rapport au sol (104) dans un sens vertical (102) du véhicule ferroviaire (100) ne dépasse pas 150 mm, en particulier ne dépasse pas 120 mm, de préférence ne dépasse pas 100 mm.

14. Véhicule selon la revendication 12 ou 13, formé en tant que véhicule ferroviaire (100) présentant un palier d'accouplement (105) conçu pour le support d'un dispositif d'accouplement (106), dans lequel, dans le sens longitudinal (101) du véhicule ferroviaire (100), l'agencement formant palier (20) est fixé au véhicule dans une zone du palier d'accouplement (105).

15. Véhicule selon la revendication 14, dans lequel le dispositif de protection contre l'écrasement (10) est conçu de telle sorte que, dans le sens longitudinal (101), l'élément de collision (15) est disposé dans la zone d'un bord avant de véhicule (111).
